# EUROPÄISCHE PATENTSCHRIFT

(11) **EP 1 318 524 B1**
(45) Veröffentlichungstag und Bekanntmachung des Hinweises auf die Patenterteilung: **18.03.2009**
(21) Anmeldenummer: 02026625.0
(22) Anmeldetag: 29.11.2002
(51) Int. Cl.: G21K 1/06

(54) **Röntgen-optisches System und Verfahren zur Abbildung einer Quelle**
X-ray optical system and method for imaging a source
Système optique à rayons X et méthode pour former un image d'une source

(30) Priorität: 08.12.2001 DE 10160472
(43) Veröffentlichungstag der Anmeldung: 11.06.2003
(73) Patentinhaber: Bruker AXS GmbH, 76187 Karlsruhe (DE)
(72) Erfinder: Lange, Joachim, 76767 Hagenbach (DE); Bahr, Detlef, 76149 Karlsruhe (DE)
(74) Vertreter: Kohler Schmid Möbus

(56) Entgegenhaltungen:
- EP-A- 0 943 914
- WO-A-95/31815
- WO-A-99/43009
- JP-A- 6 294 899
- US-A- 5 259 013
- US-A- 5 615 245
- US-A- 6 049 588
- US-B1- 6 282 259
- SAUNEUF R ET AL: "LARGE-FIELD HIGH-RESOLUTION X-RAY MICROSCOPE FOR STUDYING LASER PLASMAS" REVIEW OF SCIENTIFIC INSTRUMENTS, AIP, MELVILLE, NY, US, Bd. 68, Nr. 9, September 1997 (1997-09), Seiten 3412-3420, XP000723533 ISSN: 0034-6748

## Beschreibung

Die Erfindung betrifft ein Röntgen-optisches System mit zwei Röntgen-Spiegeln zum Abbilden einer Röntgen-Quelle auf einen Zielbereich, wobei die Röntgenspiegel zur Fokussierung von Röntgenstrahlen in zwei verschiedene Koordinatenrichtungen angeordnet sind mit einer Verkippungsachse senkrecht zu den zwei verschiedenen Koordinatenrichtungen.

Ein solches System bzw. Verfahren ist bekannt aus Paul Kirkpatrick and A.V.Baez, J. Opt. Soc. Am. 38, 9 (1948).

Die prinzipielle Funktionsweise einer gattungsgemäßen Anordnung ist darin ausführlich beschrieben. Sie umfasst zwei hintereinander angeordnete konkave Röntgenspiegel, die so aufgestellt sind, dass die Reflexionsebene des ersten Spiegels senkrecht zur Reflexionsebene des zweiten Spiegels steht. Die in sehr flachem Winkel auf den ersten Spiegel einfallende Röntgenstrahlung wird in einer Koordinatenrichtung fokussiert und fällt dann ebenfalls unter einen flachen Winkel auf den zweiten Spiegel, wo sie in der zweiten, dazu senkrechten Koordinatenrichtung fokussiert wird. Auf diese Weise erhält man einen in zwei Koordinatenrichtungen fokussierten Röntgen-Strahl, so dass Strahldivergenzen zumindest teilweise rückgängig gemacht werden können.

Die beiden konkaven Röntgenspiegel können zylindrische, elliptische oder parabolische Krümmungsflächen aufweisen. Bei Verwendung von Parabolspiegeln ist insbesondere auch eine Parallelisierung der einfallenden Röntgenstrahlung möglich.

Nachteilig bei dieser altbekannten Kirkpatrick-Baez-Anordnung ist der erheblich begrenzte Akzeptanzbereich der beiden Spiegel. Aufgrund der Notwendigkeit der Erfüllung der Bragg-Bedingung für beide Spiegel wird nur eine wesentlich kleinere Fläche (ca. 1/100) im Verhältnis zur sichtbaren, strahlenden Gesamtfläche der Röntgen-Quelle abgebildet.

Als Verbesserung zur Kirkpatrick-Baez-Anordnung ist in der US-A 6,041,099 ein einstückiger Spiegel mit zwei unter 90° gegeneinander angeordneten reflektierenden Oberflächen vorgeschlagen, der als "Side-by-Side"-Anordnung bezeichnet wird. Hierdurch soll die reflektierte Intensität der einfallenden Röntgen-Strahlung ungefähr verdoppelt werden, wobei die Anordnung kompakter ist als die klassische Kirkpatrick-Baez-Anordnung mit zwei hintereinander geschalteten Spiegeln.

US 6,282,259 B1 beschreibt ein Röntgenspiegelsystem mit einem monolithischen Spiegelelement, welches zwei zueinander orthogonale Spiegelflächen aufweist, Das monolithische Spiegelelement kann durch Krafteinwirkung derart verbogen werden, dass eine variable Einstellung der Brennweite ermöglicht wird. US 5,615,245 A offenbart ebenfalls ein monolithisches Spiegelelement mit zwei Spiegelflächen.

WO 95/31815 A und US 6,049,588 A beschreiben einerseits eindimensionale Anordnungen, das heißt Anordnungen bei denen verschiedene Spiegel eine Fokussierung in eine einzige Koordinatenrichtung bewirken, und andererseits jeweils eine zweidimensionale Anordnung mit Spiegeln, die um 90° gegeneinander verkippt sind.

Sauneuf et al. "large field high resolution x-ray microscope for studying laser plasmas" Review of Scientific Instruments, Bd.68 Nr. 9 1997 beschreibt ein Röntgenmikroskop mit zwei "Bi-Mirrors", die in der Kirckpatrick-Baez-Anordnung angeordnet sind.

Die Verwendung von Multilayer-Spiegeln im Zusammenhang mit einer Kirkpatrick-Baez-Anordnung ist in einem Aufsatz von J. Underwood in der Zeitschrift Applied Optics, Vol. 25, No. 11 (1986) beschrieben.

Um einen Eindruck der Größenordnungen bei den problembehafteten Größen zu vermitteln, sei erwähnt, dass der Akzeptanzwinkel von typischen Multilayer-Spiegeln im Bereich von 1 mrad und die üblichen Brennweite im Bereich einiger Zentimeter liegen. Der Elektronenfokus der Röntgen-Quelle variiert in einem linearen Bereich von 10 µm bis einige Millimeter. Der Akzeptanzbereich eines Spiegels hat eine kleinste Lineardimension in einem Bereich um einige 10 µm und ist typischerweise streifenförmig. Die üblichen Röntgen-Proben andererseits haben lineare Ausdehnungen im Bereich von 100 µm bis einige Millimeter, typischerweise mehrere zehntel Millimeter.

Ein Hauptproblem bei den gattungsgemäßen Röntgen-optischen Systemen liegt daher in der relativ niedrigen von der Spiegel-Anordnung aufgrund der Bragg-Bedingungen reflektierten Intensität der fokussierten Röntgen-Strahlung im Verhältnis einerseits zur theoretisch möglichen Ausbeute aufgrund der Größe der strahlenden Fläche der Röntgen-Quelle und andererseits des "Bedarfs" an Röntgenstrahlung aufgrund der flächenmäßigen Größe der zu untersuchenden Probe.

Aufgabe der Erfindung ist es demgegenüber, ein Röntgen-optisches System mit den eingangs genannten Merkmalen vorzustellen, das mit möglichst geringen und technischen einfachen Modifikationen problemlos eine Erhöhung der Intensität der fokussierten Röntgen-Strahlung auf der Probe bei gleichbleibender Emissionsleistung der Röntgen-Quelle ermöglicht.

Erfindungsgemäß wird diese Aufgabe auf ebenso überraschend einfache wie wirkungsvolle Art und Weise dadurch gelöst, dass die Röntgen-Spiegel abweichend von 90° mit einer Abweichung des Verkippungswinkels von 90° betragsmäßig um mindestens 20° und höchstens 85°, vorzugsweise zwischen 30° und 85° gegeneinander verkippt angeordnet sind, und dass der Verkippungswinkel variierbar ist, Hierdurch kann der kombinierte Akzeptanzbereich der beiden Spiegel an die geometrische Form des Elektronen-Fokus und/oder der Probe angepasst werden, so dass die Ausbeute an nutzbarer Röntgen-Strahlung auf de Probe deutlich erhöht wird. Dies ist dann besonders vorteilhaft, wenn die beiden Bereiche in der gleichen Größenordnung liegen.

Auch für den Fall, daß der kombinierte Akzeptanzbereich der Röntgen-Spiegel erheblich kleiner ist als der Elektronenfokus und/oder die Probe, ergibt die erfindungsgemäße Verkippung der Röntgen-Spiegel einen erheblichen Intensitätsgewinn, weil sich der kombinierte Akzeptanzbereich gegenüber dem aus dem Stand der Technik bekannten Fall der 90°-Anordnung erheblich Vergrößern läßt (wie aus der unten gezeigten Zeichnung deutlich wird). Es muss allerdings dabei beachtet werden, dass der Akzeptanzbereich nicht aus dem Elektronenfokus der Quelle oder dem Zielfokus der Probe herauswandert.

An dieser Stelle sei erwähnt, dass die Erfindung ihre Vorteile nicht nur auf dem Gebiet der Röntgen-Optik entfaltet, sondern auch im Bereich der Neutronenoptik und mit Synchrotronstrahlung als Quelle anwendbar ist.

Die verwendeten Spiegel können eben, zylindrisch, kugelschalenförmig, elliptisch, parabolisch oder hyperbolisch ausgestaltet sein. Es können Gradientenspiegel (graded mirrors) verwendet werden, bei denen der Schichtabstand lateral und/oder in der Tiefe variiert. Ebenso können aber auch Einkristalle oder andere Röntgen- oder Neutronen-optische Elemente als Spiegel eingesetzt werden.

Besonders bevorzugt ist eine Ausführungsform des erfindungsgemäßen Röntgen-optischen Systems, bei der mindestens ein Röntgen-Spiegel eine Multilayer-Struktur aufweist. Damit lässt sich eine besonders hohe Intensität der reflektierten Strahlung erreichen.

Bei einfachen Ausführungsformen der Erfindung ist der Verkippungswinkel der beiden Röntgen-Spiegel fest gewählt. Damit lässt sich eine vorab eingestellte optische Anpassung an eine ganz bestimmte Geometrie fest "einfrieren".

Bei alternativen Ausführungsformen kann aber auch der Verkippungswinkel variierbar sein. Damit lassen sich dann mehrere verschiedene Geometrien der Gesamtanordnung einstellen.

Bei einer Weiterbildung dieser Ausführungsform sind die Röntgen-Spiegel beim Verkippen gegeneinander in verschiedenen Stellungen einrastbar. Auf diese Weise lässt sich eine Auswahl von fest vorgegebenen Problemanpassungen vorab treffen, wobei bei der jeweiligen individuellen Einstellung aufgrund der Rasterung kein großer Justageaufwand getrieben werden muss.

Alternativ können die Röntgen-Spiegel aber auch kontinuierlich gegeneinander verkippbar ausgestaltet sein. Damit lässt sich eine völlig freie On-line-Optimierung zugeschnitten auf die speziellen Bedürfnisse ganz unterschiedlicher Untersuchungsanordnungen verwirklichen.

Generell gilt bei der erfindungsgemäßen Anordnung, dass die abgebildete Quellenfläche umso größer ist, je größer die Verkippung der beiden Röntgen-Spiegel gegeneinander ist. Bei vorteilhaften Ausführungsformen der Erfindung beträgt die Abweichung des Verkippungswinkels von 90° betragsmäßig besonders bevorzugt zwischen 30° und 85°.

Bei einer besonders einfachen Ausführungsform der erfindungsgemäßen Anordnung sind genau zwei Röntgen-Spiegel (bzw. Neutronen-Spiegel) vorgesehen.

Bei einer weiteren bevorzugten Ausführungsform der Erfindung bilden die Röntgen-Spiegel eine gegeneinander verkippte Kirkpatrick-Baez Anordnung, wie sie unverkippt seit vielen Jahrzehnten üblich ist.

In einer Weiterbildung dieser Ausführungsform können die Röntgen-Spiegel eine gegeneinander verkippte side-by-side Anordnung bilden, wie sie unverkippt in der oben zitierten US-A 6,041,099 beschrieben ist.

Bei alternativen Ausführungsformen der Erfindung können die Röntgen-Spiegel eine gegeneinander verkippte Multiple-corner Anordnung bilden. Eine unverkippte Multiple-corner Anordnung ist beispielsweise aus der US-A 6,014,423 an sich bekannt. Die Bedingung für die Abweichung des Verkippungswinkels von 90° gemäß dem oben diskutierten weiteren Aspekt der Erfindung gilt dann jeweils für Paare benachbarter Röntgen-Spiegel.

In den Rahmen der vorliegenden Erfindung fällt auch ein Röntgen-Spektrometer oder ein Röntgen-Diffraktometer oder ein Röntgen-Mikroskop, jeweils mit einem Röntgen-optischen System der oben beschriebenen erfindungsgemäßen Art.

Weiterhin fällt in den Rahmen der vorliegenden Erfindung ein Verfahren zum Abbilden einer Strahlungsquelle für Röntgen- oder Neutronen-Strahlung auf einen Zielbereich, wobei die von der Quelle emittierte Strahlung an einem ersten Röntgen- bzw. Neutronen-Spiegel und anschließend an einem zweiten Spiegel reflektiert wird, welches sich dadurch gekennzeichnet, dass der Winkel zwischen der Ebene der ersten Reflexion und der Ebene der zweiten Reflexion derart abweichend von 90° verkippt eingestellt wird, dass der kombinierte Akzeptanzbereich der ersten und zweiten Reflexion an die Form der Strahlungs-Quelle und/oder des Zielbereichs angepasst ist, wobei die Verkippungsachse der zwei Spiegel senkrecht zu den zwei verschiedenen Koordinatenrichtungen verläuft.

Damit wird ebenfalls die oben genannte Erfindungsaufgabe gelöst.

Besonders bevorzugt ist eine Variante des erfindungsgemäßen Verfahrens, bei der der Verkippungswinkel zwischen der Ebene der ersten Reflexion und der Ebene der zweiten Reflexion während einer Datenaufnahmefolge (=Scan) erneut mindestens ein weiteres Mal angepasst wird. Dadurch wird beispielsweise bei einem Scan mit Beleuchtung der Probe unter verschiedenen Winkeln eine optimale Anpassung an die Gegebenheiten bei jeder einzelnen Aufnahme des Scans durch entsprechendes Nachfahren der Winkeleinstellung ermöglicht.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in der Zeichnung dargestellt und wird anhand von Ausführungsbeispielen näher erläutert.

Im Einzelnen zeigen die Abbildungen Folgendes:
- Fig. 1: ein Prinzipschema für den Akzeptanzbereich von Nutzstrahlung aus einer Röntgenquelle im Fokus eines Röntgen-Spiegels;
- Fig. 2a: den schematischen Aufbau einer Ausführungsform des erfindungsgemäßen Röntgen-optischen Systems;
- Fig. 2b: einen vergrößerten Ausschnitt der Strahlungsverhältnisse im Fokus von Fig. 2a;
- Fig. 3: die wirksame Fläche als Schnittmenge der Akzeptanzbereiche der beiden Spiegel gemäß Fig. 2b; und
- Fig. 4: die wirksame Fläche F als Funktion des von 90° abweichenden Verkippungswinkels β.

In Fig. 1 ist schematisch ein Querschnitt durch einen Röntgen-Spiegel A dargestellt, auf den Strahlung aus einem Akzeptanzbereich Δx im Fokus des Spiegels A trifft, die von einer Röngten-Quelle stammt, welche üblicherweise ebenfalls in diesem Fokus angeordnet ist. Der Akzeptanzwinkel für die Nutzstrahlung, die unter Beachtung der Bragg-Bedingung vom Röntgen-Spiegel A reflektiert wird, ist in der Zeichnung mit α bezeichnet.

In Fig. 2a ist sehr schematisch eine Ausführungsform einer erfindungsgemäßen Anordnung dargestellt, bei der zwei Röntgen-Spiegel A, B um einen von 90° abweichenden Winkel gegeneinander verkippt angeordnet sind. Die beiden dargestellten Röntgen-Spiegel A, B sollen im gezeigten Ausführungsbeispiel jeweils eine parabolische oder elliptische Oberfläche aufweisen, deren Krümmungsradius jeweils der lang bzw. kurz gestrichelten Linie a (für Spiegel A) bzw. b (für Spiegel B) folgt. Der Fokus des ersten Röntgen-Spiegels A ist mit x, der Fokus des zweiten Röntgen-Spiegels B ist mit y bezeichnet.

Fig. 2b zeigt einen vergrößerten Ausschnitt aus Fig. 2a, wobei Δx den Akzeptanzbereich der Röntgen-Quelle vom Röntgen-Spiegel A aus gesehen und Δy den Akzeptanzbereich der Röntgen-Quelle vom Röntgen-Spiegel B aus gesehen bezeichnen. Die Fläche F ist die Schnittmenge beider Akzeptanzbereiche Δx und Δy. Die gestrichelte, weiße Ellipse S soll im gezeigten Beispiel eine üblicherweise auftretende Form einer Röntgen-Quelle darstellen.

Fig. 3 zeigt schematisch die Aufteilung der wirksamen Fläche F als Schnittmenge der beiden Akzeptanzbereiche Δx und Δy der beiden Röntgen-Spiegel A, B am Ort der Röntgen-Quelle. Das sich ergebende Parallelogramm weist eine Seitenlänge b, eine lange Diagonale d₁ sowie eine kurze Diagonale d₂ auf. Außerdem ist in der Zeichnung der Abweichungswinkel β gegenüber einer Verkippung der beiden Röntgen-Spiegel A, B um 90° zu erkennen.

Zwischen den in Fig. 3 gezeigten Größen gelten folgende geometrische Beziehungen:
Δx = Δy = a (bei identisch gewählten Röntgen-Spiegeln A,B)
b = Δx / cos β = a / cos β
F = Δx b = a² / cos β
d₁ = a ((1 + sin β)² / cos² β +1 )^{1/2}
c = a tan β

Fig. 4 schließlich stellt die in Fig. 3 gezeigte Fläche F als Funktion der zunehmenden Winkelabweichung β vom Winkel 90° dar. Dabei wird vorausgesetzt, dass die beiden Akzeptanzbereiche Δx und Δy untereinander gleich und auf 1 normiert sind.

## Patentansprüche

1. Röntgen-optisches System mit zwei Röntgen-Spiegeln (A, B) zum Abbilden einer Röntgen-Quelle (S) auf einen Zielbereich, wobei die Röntgen-Spiegel (A, B) zur Fokussierung von Röntgenstrahlen in zwei verschiedene Koordinatenrichtungen (x, y) angeordnet sind mit einer Verkippungsachse senkrecht zu den zwei verschiedenen Koordinatenrichtungen (x, y),
**dadurch gekennzeichnet,**
**dass** die Röntgen-Spiegel (A, B) abweichend von 90° mit einer Abweichung β des Verkippungswinkels von 90° betragsmäßig um mindestens 20° und höchstens 85° gegeneinander verkippt angeordnet sind, und
**dass** der Verkippungswinkel variierbar ist.

2. Vorrichtung nach Anspruch 1, **dadurch gekennzeichnet, dass** die Abweichung β des Verkippungswinkels von 90° betragsmäßig größer als 30° ist.

3. Vorrichtung nach einem der vorhergehenden Ansprüche, **dadurch gekennzeichnet, dass** mindestens ein Röntgen-Spiegel (A, B) eine Multilayer-Struktur aufweist.

4. Vorrichtung nach einem der vorhergehenden Ansprüche, **dadurch gekennzeichnet, dass** die Abweichung β des Verkippungswinkels von 90° betragsmäßig besonders bevorzugt zwischen 30° und 85° beträgt.

5. Vorrichtung nach einem der vorhergehenden Ansprüche, **dadurch gekennzeichnet, dass** die Röntgen-Spiegel (A, B) eine gegeneinander verkippte Kirkpatrick-Baez Anordnung bilden.

6. Vorrichtung nach Anspruch 5, **dadurch gekennzeichnet, dass** die Röntgen-Spiegel (A, B) eine gegeneinander verkippte side-by-side Anordnung bilden.

7. Vorrichtung nach einem der Ansprüche 1 bis 4, **dadurch gekennzeichnet, dass** die Röntgen-Spiegel (A, B) eine gegeneinander verkippte Multiple-corner Anordnung bilden.

8. Röntgen-Diffraktometer mit einem Röntgen-optischen System nach einem der vorhergehenden Ansprüche.

9. Verfahren zum Abbilden einer Strahlungsquelle (S) für Röntgen- oder Neutronen-Strahlung auf einen Zielbereich, wobei die von der Quelle (S) emittierte Strahlung an einem ersten Röntgen- bzw. Neutronen-Spiegel (A) und anschließend an einem zweiten Spiegel (B) reflektiert wird,
**dadurch gekennzeichnet,**
**dass** der Winkel zwischen der Ebene der ersten Reflexion und der Ebene der zweiten Reflexion derart abweichend von 90° verkippt eingestellt wird, dass der kombinierte Akzeptanzbereich (F) der ersten (Δx) und zweiten (Δy) Reflexion an die Form der Strahlungs-Quelle (S) und/oder des Zielbereichs angepasst ist, wobei die Verkippungsachse der zwei Spiegel (A, B) senkrecht zu den zwei verschiedenen Koordinatenrichtungen (x, y) verläuft.

10. Verfahren nach Anspruch 9, **dadurch gekennzeichnet, dass** der Verkippungswinkel zwischen der Ebene der ersten Reflexion und der Ebene der zweiten Reflexion während einer Datenaufnahmefolge (=Scan) erneut mindestens ein weiteres Mal angepasst wird.

## Claims

1. An X-ray optical system comprising two X-ray mirrors (A, B) for imaging an X-ray source (S) onto a target area, wherein the X-ray mirrors (A, B) are disposed for focussing X-rays into two different coordinate directions (x, y), with a tilt axis perpendicular to both of said different coordinate directions (x, y),
**characterized in that**
the X-ray mirrors (A, B) are disposed mutually tilted by an angle differing from 90° with a deviation β from a 90° tilt angle in the amount of at least 20° and at most of 85°, and
that the tilt angle may be varied.

2. The device according to claim 1, **characterized in that** the amount of deviation β from the 90° tilt angle is greater than 30°.

3. The device according to any one of the preceding claims, **characterized in that** at least one X-ray mirror (A, B) comprises a multi-layer structure.

4. The device according to any one of the preceding claims, **characterized in that** the amount of deviation β of the 90° tilt angle is larger than 90°, particularly preferred between 30° and 85°.

5. The device according to any one of the preceding claims, **characterized in that** the X-ray mirrors (A, B) form a mutually tilted Kirkpatrick-Baez arrangement.

6. The device according to claim 5, **characterized in that** the X-ray mirrors (A, B) form a mutually tilted side-by-side arrangement.

7. The device according to any one of the claims 1 to 4, **characterized in that** the X-ray mirrors (A, B) form a mutually tilted multiple corner arrangement.

8. An X-ray diffractometer comprising an X-ray optical system according to any one of the preceding claims.

9. A method for imaging a radiation source (S) of X-ray or neutron radiation onto a target region, wherein the radiation emitted by the source (S) is reflected from a first X-ray or neutron mirror (A), respectively, and is reflected from a second mirror (B) thereafter,
**characterized in that**
the angle between the first reflection plane and the second reflection plane is tilted to be sufficiently different from 90° such that the combined region of acceptance (F) of the first (Δx) and the second (Ay) reflection is adjusted to the shape of the radiation source (S) and/or the target region, wherein the tilt axis of the two mirrors (A, B) extends perpendicular to the two different coordinate directions (x, y).

10. The method according to claim 9, **characterized in that** the tilt angle between the first reflection plane and the second reflection plane is readjusted at least yet another time during a data acquisition sequence (scan).

## Revendications

1. Système optique à rayons X avec deux miroirs à rayons X (A, B) pour reproduire une source de rayons X (S) sur une région cible, dans lequel les miroirs à rayons X (A, B) pour focaliser des rayons X sont disposés dans deux directions de coordonnées (x, y) différentes avec un axe d'inclinaison perpendiculaire aux deux directions de coordonnées (x, y) différentes,
**caractérisé en ce**
**que** les miroirs à rayons X (A, B), à la différence de 90°, sont inclinés l'un par rapport à l'autre avec une divergence β de l'angle d'inclinaison par rapport à 90° d'au moins 20° et d'au plus 85° en valeur absolue, et
**que** l'angle d'inclinaison est variable.

2. Dispositif selon la revendication 1, **caractérisé en ce que** la divergence β de l'angle d'inclinaison par rapport à 90° est supérieure à 30° en valeur absolue.

3. Dispositif selon l'une des revendications précédentes, **caractérisé en ce qu'**au moins un miroir à rayons X (A, B) présente une structure multicouche.

4. Dispositif selon l'une des revendications précédentes, **caractérisé en ce que** la divergence β de l'angle d'inclinaison par rapport à 90° est de manière particulièrement préférée comprise entre 30° et 85° en valeur absolue.

5. Dispositif selon l'une des revendications précédentes, **caractérisé en ce que** les miroirs à rayons X (A, B) forment une configuration Kirkpatrick-Baez avec inclinaison mutuelle.

6. Dispositif selon la revendication 5, **caractérisé en ce que** les miroirs à rayons X (A, B) forment une configuration « side-by-side » avec inclinaison mutuelle.

7. Dispositif selon l'une des revendications 1 à 4, **caractérisé en ce que** les miroirs à rayons X (A, B) forment une configuration « multiple corner » avec inclinaison mutuelle.

8. Diffractomètre à rayons X avec un système optique à rayons X selon l'une des revendications précédentes.

9. Procédé pour reproduire une source de rayonnement (S) de rayonnement X ou neutronique sur une région cible, dans lequel le rayonnement émis par la source (S) est réfléchi sur un premier miroir à rayons X ou à neutrons (A) et ensuite sur un deuxième miroir (B),
**caractérisé en ce**
**que** l'angle entre le plan de la première réflexion et le plan de la deuxième réflexion est réglé avec une inclinaison qui diverge de 90° de manière que le domaine d'acceptabilité combiné (F) de la première réflexion (Δx) et de la deuxième réflexion (Δy) soit adapté à la forme de la source de rayonnement (S) et/ou de la région cible, l'angle d'inclinaison des deux miroirs (A, B) s'étendant perpendiculairement aux deux directions de coordonnées (x, y) différentes.

10. Procédé selon la revendication 9, **caractérisé en ce que** l'angle d'inclinaison entre le plan de la première réflexion et le plan de la deuxième réflexion est adapté de nouveau au moins une fois de plus pendant une suite d'acquisitions de données (= scan).
